# EUROPÄISCHE PATENTSCHRIFT

(11) **EP 2 759 397 B1**
(45) Veröffentlichungstag und Bekanntmachung des Hinweises auf die Patenterteilung: **13.02.2019**
(21) Anmeldenummer: 13195594.0
(22) Anmeldetag: 04.12.2013
(51) Int. Cl.: B31F 1/07, B31B 50/88

(54) **Rotationsprägeeinrichtung mit Spannsystem und Winkeleinstellung**
Rotation stamping device with tensioning system and angle adjustment
Dispositif de matriçage rotatif avec système de serrage et réglage d'angle

(30) Priorität: 25.01.2013 DE 102013001247
(43) Veröffentlichungstag der Anmeldung: 30.07.2014
(73) Patentinhaber: Masterwork Group Co., Ltd., Beichen Science and Technology Area Tianjin 300400 (CN)
(72) Erfinder: Diehr, Wolfgang, 41515 Grevenbroich (DE); Ring, Tobias, 40882 Ratingen (DE); Schmid, Frank, 47807 Krefeld (DE)
(74) Vertreter: Strehl Schübel-Hopf & Partner

(56) Entgegenhaltungen:
- EP-A1- 2 275 259
- CN-Y- 200 984 835
- JP-A- 2012 245 773

## Beschreibung

Die Erfindung betrifft eine Rotationsprägeeinrichtung gemäß dem Oberbegriff von Anspruch 1.

### Stand der Technik

Faltschachteln sind Verpackungen aus Karton oder Wellpappe, in geringem Umfang auch aus Kunststoff, die je nach Konstruktion während des Faltprozesses an einer oder mehreren Stellen beleimt werden. Sie werden in der Regel aus einem Zuschnitt produziert. Die Zuschnitte werden üblicherweise in einer Flachbett- oder Rotationsstanzmaschine ausgestanzt. Der Zuschnitt muss an mehreren Linien gefalzt und mindestens an einer Kante verklebt werden. Die gefalteten Schachteln kommen im flachliegenden Zustand aus der Faltschachtel-Klebemaschine und können kompakt gestapelt oder in Umkartons verpackt werden. Das Aufstellen und Befüllen der Schachteln kann maschinell in Verpackungsmaschinen oder auch manuell erfolgen.

Neben den Faltungen, die zur Herstellung von Faltschachteln erforderlich sind, werden als Vorbereitung für den anschließenden Produktionsschritt auch weitere Rilllinien in der Faltschachtel-Klebemaschine vorgebrochen (vorgefaltet). Dadurch werden das Aufstellen der Schachtel und das spätere Befüllen erleichtert.

Dienen die Faltschachteln zur Verpackung von Arzneimitteln, so ist es gesetzlich vorgeschrieben, die Bezeichnung des Arzneimittels in Blindenschrift (so genannte Braille-Schrift) auf die Faltschachtel aufzubringen (bspw. durch Prägen). Auch bei sogenannten Blisterkarten ist oft die Anforderung gegeben, dass Braille-Schrift oder andere Prägungen aufgebracht werden müssen.

Nach dem Stand der Technik erfolgt die Prägung der Blindenschrift entweder während des Stanzprozesses in der Stanzmaschine bei der Herstellung der Zuschnitte. Dies ist jedoch aufwendig, da ein Stanzbogen etliche Nutzen, d. h. Zuschnitte enthält und für jeden Nutzen ein Werkzeugpaar bestehend aus Matrize und Patrize bereitgestellt werden muss. Oder es kommen Rotationsprägeeinrichtungen mit zwei rotierenden Prägewerkzeugen zum Einsatz, welche beispielsweise Teil einer Faltschachtelklebemaschine sein können.

Die bekannten Brailleprägevorrichtungen bestehen in der Regel aus einem oberen Rotationswerkzeug, der Braille-Patrize und einem unteren Rotationswerkzeug der Braille-Matrize. Die Braille-Patrize weist auf ihrer Prägeseite eine vorgegebene Anzahl von erhabenen Braille-Prägepunkten auf. Die Braille-Matrize weist in der Regel die maximal mögliche Anzahl von Braillepunkt-Vertiefungen auf; sie ist also als universell einsetzbare Matrize ausgeführt. Die Anzahl der Vertiefungen hängt davon ab, ob es sich bei der zur Anwendung kommenden Brailleprägung um die übliche 6-Punkt-Grundform, oder die 8-Punkt-Grundform handelt.

Insbesondere bei der Herstellung von Verpackungen für Arzneimittel ist eine Vielzahl von unterschiedlichen Brailleprägungen notwendig. Hierzu muss mit jedem neuen zu fertigenden Auftrag die Braille-Patrize geändert werden, so dass eine Vielzahl von Braille-Patrizen im Werkzeuglager vorgehalten werden muss.

Um die Lagerhaltung zu entlasten, ist es aus der DE 20 2008 017 133 U1 bekannt, die Walzenkörper unverändert zu lassen und nur das Werkzeug zu wechseln. Das Werkzeug wird mittels Magneten an der Mantelfläche des Walzenkörpers befestigt und während dem Betrieb gehalten.

Die DE 10 2010 036 011 A1 zeigt ein Werkzeug für eine Rotationsprägevorrichtung zum Prägen von flachem, bogenförmigem Material. Die Vorrichtung hat zwei rotierende Prägewerkzeuge in Form einer Patrize und einer Matrize zum Einbringen der Prägungen. Zumindest die Patrize besteht aus einem Walzenkörper, auf dem eine geschlossene, ringförmige Werkzeughülse oder eine geschlitzte Werkzeughülse angebracht ist. Die Werkzeughülsen sind über näher beschriebene Spannsysteme fixiert. Die Werkzeughülse der Patrize weist an ihrer Mantelaußenfläche auftragsspezifisch erhabene Prägepunkte auf. Diese wirken mit entsprechenden Vertiefungen in der Mantelaußenfläche der auftragsneutralen Matrize zusammen.

Nachteilig bei derartigen Spannsystemen sind deren hohen Massenträgheitskräfte, wodurch Unwuchten entstehen können, und die schwere Zugänglichkeit durch den Maschinenbediener, wodurch sich das Wechseln der Prägehülsen kompliziert und zeitaufwändig gestaltet.

Weiter nachteilig ist, dass wenn zwei oder mehr Prägepatrizen auf derselben Antriebswelle montiert sind, keine relative Synchronisierung von beiden zueinander möglich ist. Auf Grund von Fertigungstoleranzen ist eine solche Synchronisierung für die Fertigung hochwertiger Druckerzeugnisse jedoch erforderlich. Dies trifft besonders für das Prägen von gesetzlich vorgeschriebener Blindenschrift zu. Bekannt aus dem Stand der Technik ist es nur, die Prägepatrize relativ zur zugehörigen Prägematrize zu synchronisieren durch Verdrehen von deren Antriebswellen zueinander. Mit dieser Methode können jedoch nur beide (oder mehrere) Prägepatrizen um einen gleichen Winkelgrad korrigiert werden.

### Aufgabenstellung

Aufgabe der vorliegenden Erfindung ist es, eine Rotationsprägeeinrichtung zu schaffen, welche eine einfache Montage und Justage einer Werkzeughülse erlaubt und so die Nachteile des Standes der Technik zumindest teilweise behebt.

Gelöst wird diese Aufgabe durch eine Rotationsprägeeinrichtung mit den Merkmalen von 25 Anspruch 1.

Die erfindungsgemäße Rotationsprägeeinrichtung dient dem Prägen von flächenförmigen Materialien wie Bogen, Nutzen und Bahnen aus Papier, Karton, Kunststoff und Verbundmaterialien mit einer Antriebswelle und einem darauf angebrachten Prägewerkzeug, wobei das Prägewerkzeug einen Walzenkörper, ein Spannsystem und eine Werkzeughülse aufweist, wobei die Werkzeughülse mit dem Spannsystem auf den Walzenkörper gespannt ist. Weiterhin kann ein auf einer parallelen weiteren Antriebswelle gelagertes rotatives Gegenwerkzeug vorgesehen sein. Zur Bearbeitung des flächenförmigen Materials wird dieses dann zwischen den beiden Werkzeugen hindurch transportiert. Erfindungsgemäß besitzt das Spannsystem mindestens einen Spannring, welcher zwischen Walzenkörper und Werkzeughülse angeordnet ist und dem Aufspannen der Werkzeughülse dient. Im Gegensatz zu aus dem Stand der Technik bekannten Spannsystemen besitzt der Spannring ein geringeres Massenträgheitsmoment. In vorteilhafter Weise steht der mindestens eine Spannring mit einer Verstelleinrichtung in Eingriff zum Verdrehen des mindestens einen Spannringes zur Winkeleinstellung der Werkzeughülse um eine Rotationsachse des Prägewerkzeugs. Es erfolgt somit auch ein Verdrehen der Werkzeughülse relativ zur Antriebswelle. Das Verdrehen erfolgt durch ein Verschieben des Spannrings entlang der bevorzugt zylindrischen Oberfläche des Walzenkörpers. Dadurch wird erreicht, dass der Spannring und somit auch die Werkzeughülse in ihrer Winkelstellung relativ zur Antriebswelle und somit auch relativ zu einem gegebenenfalls vorhandenen Gegenwerkzeug justiert werden können. Befinden sich auf ein und derselben Antriebswelle mehrere Prägewerkzeuge, so ist es möglich, dass die Werkzeughülsen der Prägewerkzeuge eine unterschiedliche Winkeleinstellung erfahren und somit die Werkzeughülsen relativ zueinander justiert werden.

In einer besonders vorteilhaften und daher bevorzugten Weiterbildung der erfindungsgemäßen Rotationsprägeeinrichtung besitzt die Verstelleinrichtung ein insbesondere axial verschiebliches Positionierelement, welchem ein insbesondere innerhalb des Walzenkörpers angebrachter Verstellmechanismus zugeordnet ist, wobei der Spannring an seiner Innenfläche eine Nut aufweist und das Positionierelement in der Nut verschieblich ist, wobei die Verschiebung eine Verstellung des Spannringes bewirkt. Die Nut in dem Spannring ist dabei insbesondere in einem spitzen Winkel zur axialen Richtung ausgerichtet. Der Verstellmechanismus ist von außerhalb des Prägewerkzeuges einfach zugänglich, so dass der Maschinenbediener durch eine Betätigung des Verstellmechanismus auf einfache Art und Weise eine Verstellung des Spannringes vornehmen kann. Ein weiterer Vorteil ergibt sich daraus, dass die Verstelleinrichtung sehr kompakt ausgeführt ist und nur ein geringes Trägheitsmoment besitzt.

In einer alternativen Ausbildung der erfindungsgemäßen Rotationsprägeeinrichtung weist die Verstelleinrichtung eine im Walzenkörper gelagerte Exzenterscheibe auf, deren Verdrehung eine Verstellung des Spannringes bewirkt.
In einer weiteren alternativen Ausführungsform besitzt die Verstelleinrichtung ein Schneckenrad-Stirnradgetriebe und der Spannring weist an seiner Innenfläche eine Verzahnung auf. Durch eine Verdrehung des Schneckenrades, welche über das Stirnrad und die Verzahnung auf den Spannring übertragen wird, wird eine Verstellung des Spannringes bewirkt.

Die Erfindung betrifft auch eine Rotationsprägeeinrichtung, insbesondere wie sie obenstehend beschrieben ist, wobei das Spannsystem erfindungsgemäß einen Spannring besitzt, welcher zwischen Walzenkörper und Werkzeughülse angeordnet ist, zum Aufspannen der Werkzeughülse. In vorteilhafter Weise weist der Spannring mindestens einen Elastomerring auf und das Spannsystem weiterhin einen axial verschieblichen Spanndeckel zum Pressen des mindestens einen Elastomerringes. Die Pressung des mindestens einen Elastomerringes durch den Spanndeckel bewirkt dabei eine radiale Dehnung des mindestens einen Elastomerringes, wodurch die Werkzeughülse aufgespannt wird. Durch diese Ausgestaltung der Rotationsprägeeinrichtung wird in vorteilhafter Weise ein sehr einfaches Aufspannen der Werkzeughülse ermöglicht: Die Werkzeughülse kann zuerst auf den Spannring aufgeschoben werden, nachfolgend wird die Werkzeughülse durch Verdrehen des Spanndeckels verspannt und somit auf dem Walzenkörper befestigt.

In einer besonders vorteilhaften und daher bevorzugten Weiterbildung der erfindungsgemäßen Rotationseinrichtung besitzt der Spannring eine Mehrzahl von Elastomerringen und jeweils zwischen zwei Elastomerringen je einen insbesondere steifen Distanzring. Dadurch kann die Spannkraft des Spannsystems besonders gleichmäßig verteilt werden und an einer großen Fläche auf die Werkzeughülse wirken, so dass die Werkzeughülse besonders sicher gehalten wird.

In einer vorteilhaften Weiterbildung weist der Walzenkörper zumindest an seinem einen Ende ein Außengewinde und weist der Spanndeckel ein komplementäres Innengewinde auf zum Verschrauben des Spanndeckels auf den Walzenkörper, wodurch der Spannring auf dem Walzenkörper fixiert wird. Gleichzeitig bewirkt ein Aufschrauben des Spanndeckels eine axiale Verschiebung des Spanndeckels und bewirkt somit ein Pressen des mindestens einen Elastomerringes.

Als Elastomer kann insbesondere ein Acrylnitril-Butadien-Kautschuk gewählt werden.

In einer ersten Ausführungsvariante ist die Werkzeughülse rohrförmig und besitzt eine geschlossene Mantelfläche. In einer zweiten alternativen Ausführungsvariante ist die Werkzeughülse ebenfalls rohrförmig, jedoch mit einer geschlitzten Mantelfläche. Im zweiten Fall weist der Spannring in einer besonders vorteilhaften Ausführungsform ein Fügestück auf und die beiden Längskanten der Werkzeughülse sind, insbesondere formschlüssig, mit dem Fügestück verbindbar. An dem Fügestück können auch die Elastomerringe und Distanzringe befestigt sein. Auch kann die Nut der Verstelleinrichtung in das Fügestück eingebracht sein.

Vorteilhafterweise kann das Werkzeug in einer Braille-Prägevorrichtung in einer Faltschachtelklebemaschine eingesetzt werden.

Die beschriebene Erfindung und die beschriebenen vorteilhaften Weiterbildungen der Erfindung stellen auch in beliebiger Kombination miteinander vorteilhafte Weiterbildungen der Erfindung dar.

Hinsichtlich weiterer Vorteile und in konstruktiver und funktioneller Hinsicht vorteilhafter Ausgestaltungen der Erfindung wird auf die Unteransprüche sowie die Beschreibung von Ausführungsbeispielen unter Bezugnahme auf die beiliegenden Figuren verwiesen.

### Ausführungsbeispiel

Die Erfindung soll an Hand beigefügter Figuren noch näher erläutert werden. Einander entsprechende Elemente und Bauteile sind in den Figuren mit gleichen Bezugszeichen versehen. Zugunsten einer besseren Übersichtlichkeit der Figuren wurde auf eine maßstabsgetreue Darstellung verzichtet.

Es zeigen in schematischer Darstellung
- Figur 1: eine perspektivische Darstellung einer Prägevorrichtung mit einer erfindungsgemäßen Prägeeinrichtung
- Figur 2: die Prägeeinrichtung in einer Explosionsdarstellung
- Figur 3: eine alternative Ausführungsform der Prägeeinrichtung
- Figur 4a-4b: zwei alternative Ausführungsvarianten einer Winkelverstelleinrichtung

Figur 1 zeigt eine Prägevorrichtung mit der erfindungsgemäßen Rotationsprägeeinrichtung 1 in teildemontiertem Zustand. Die Rotationsprägeeinrichtung 1 besitzt ein oberes Werkzeug, welches als Patrize 2 ausgebildet ist und ein unteres Werkzeug, welches als Matrize 3 ausgebildet ist. Die Patrize 2 besteht aus einem Walzenkörper 4, auf dem eine Werkzeughülse 5 befestigt ist, die an ihrer Mantelaußenfläche erhabene Prägepunkte aufweist, die der besseren Übersichtlichkeit wegen in Figur 1 nicht dargestellt sind. Die Matrize 3 weist ebenfalls einen Walzenkörper 6 auf, der an seiner Mantelaußenfläche entsprechende Vertiefungen aufweist, die der besseren Übersichtlichkeit wegen in Figur 1 ebenfalls nicht näher dargestellt sind. Die Vertiefungen können hierbei entweder direkt auf der Mantelaußenfläche 7 des Walzenkörpers 6 der Matrize 3 eingebracht werden, oder analog zur Patrize in eine nicht näher dargestellte Werkzeughülse, die auf dem Walzenkörper 6 der Matrize 3 befestigt wird. Sowohl die Patrize 2, als auch die Matrize 3 sind durch Schutzkästen 8, 9 gegen Berührung geschützt. Die Patrize 2 ist auf einem nicht näher dargestellten Flansch gelagert und wird durch eine Antriebswelle 12 angetrieben. Weiterhin wird sie von einem oberen Werkzeugführungselement 10, das sich an einer Quertraverse 15 abstützt, seitlich geführt. Die Matrize 3 ist auf einem nicht näher dargestellten Flansch gelagert und wird durch eine untere Antriebswelle 13 angetrieben. Weiterhin wird sie von einem unteren Werkzeugführungselement 11, das sich an einer unteren Quertraverse 16 abstützt, seitlich geführt.
Auf den Antriebswellen 12, 13 können parallel zu den dargestellten Rotationswerkzeugen 2, 3 noch weitere Rotationswerkzeuge angebracht sein. Die Position einer weiteren Patrize 2' ist durch einen ersten Punkt, die Position einer weiteren Matrize 3' durch einen zweiten Punkt angedeutet.
Die Antriebswellen 12, 13 werden durch Servomotoren 14 angetrieben.
Mittels einer derartigen Prägevorrichtung lassen sich bogen-, nutzen- oder bahnförmige Bedruckstoffe mit einer Prägung, insbesondere einer Braille-Prägung, versehen, indem die Bedruckstoffe von einem allgemein bekannten und daher nicht näher dargestellten Bändertransportsystem zwischen Patrize 2 und Matrize 3 hindurch bewegt werden.

Figur 2 zeigt eine erfindungsgemäße Rotationsprägeeinrichtung 1, wie sie auf eine Antriebswelle 12 (nicht im Detail dargestellt) aufgeschoben und mittels eines Werkzeugführungselements 10 an einer Quertrasse 15 (nicht dargestellt) befestigt werden kann. Ein Walzenkörper 4 ist auf Kugellagern 10.2 eines Werkzeugträgers 10.1 gelagert und besitzt einen Innenvielkant, welcher komplementär ausgestaltet ist zu einem Außenvielkant der Antriebswelle 12. Anstelle eines Vielkants können auch Polygonwellen oder eine Welle mit Passfeder eingesetzt werden, wobei der Walzenkörper dann ebenfalls entsprechend komplementär ausgeführt ist. Der Walzenkörper 4 ist also auf dem Werkzeugträger 10.1 gelagert und wird von der Antriebswelle 12 angetrieben. Auf den Walzenkörper 4 ist ein Spannring 31 aufgeschoben. Der Spannring 31 besteht aus einer Mehrzahl von Elastomerringen 32, wobei zwischen jeweils zwei Elastomerringen 32 ein Distanzring 33 angeordnet ist. Sowohl Elastomerringe 32 als auch Distanzringe 33 sind dabei an einem Fügestück 34 befestigt und werden so zusammen gehalten. Der Walzenkörper 4 ist an seinem einen Ende mit einem Außengewinde 38 versehen, auf welches ein mit einem Innengewinde 37 versehener Spanndeckel 36 aufgeschraubt werden kann. In dem Spanndeckel 36 können Eingriffspunkte für ein Werkzeug vorgesehen sein zum einfacheren Verdrehen des Spanndeckels 36, z.B. Bohrungen für einen Stirnlochschlüssel. Durch ein Aufschrauben des Spanndeckels 36 wird der Spannring 31 gesichert.
Diese Einrichtung dient der Aufnahme auftragsabhängiger, unterschiedlich ausgestalteter Werkzeughülsen 17, welche beispielsweise mit Erhebungen zur Erzeugung von Braillepunkten versehen sein können. Im dargestellten Fall handelt es sich um eine geschlitzte Werkzeughülse 17. Diese Werkzeughülse 17 kann auf den Spannring 31 problemlos aufgeschoben werden. Die Längskanten der Werkzeughülse 17 im Bereich ihres Schlitzes greifen dabei in speziell ausgeformte Nuten des Fügestücks 34 ein, so dass die Werkzeughülse 17 auf dem Spannring 31 fixiert ist. Um einen festen Sitz der Werkzeughülse 17 zu garantieren, muss eine Spannung in dem Spannsystem 30 erzeugt werden. Dies geschieht dadurch, dass der Spanndeckel 36 weiter auf den Walzenkörper 4 geschraubt wird. Bei dieser Schraubbewegung erfahren die Elastomerringe 32 des Spannringes 31 eine Pressung bzw. Quetschung und dehnen sich dabei radial aus. Aufgrund der Ausdehnung der Elastomerringe 32 wird die Werkzeughülse 17 aufgespannt und hält in einem sicheren Presssitz auf dem Walzenkörper 4. Die Schraubbewegung s zum Aufspannen ist in Figur 2 mit einem Doppelpfeil gekennzeichnet.

Ist eine Winkeleinstellung der Werkzeughülse 17 relativ zu einem nicht dargestellten Gegenwerkzeug bzw. relativ zu einem weiteren, auf der Welle 12 montierten Rotationsprägewerkzeug 2 (nicht dargestellt) erforderlich, so kann die Winkeleinstellung auf einfache Art und Weise durch Betätigung der Verstelleinrichtung 20 erfolgen. Die Verstelleinrichtung 20 besitzt dazu ein Positionierelement 21, welches stiftförmig ausgebildet ist und durch einen Verstellmechanismus 23 betätigt werden kann. Der Verstellmechanismus 23 weist einen Gewindestift auf, der an seinem einen Kopf beispielsweise einen von außerhalb der Patrize 2 leicht zugänglichen Innensechskant besitzt. Durch Betätigung des Innensechskantes wird der Gewindestift gedreht. Das Positionierelement 21 besitzt ein passendes Innengewinde und wird durch die Verdrehung in axialer Richtung verschoben. Der Verstellmechanismus 23 ist dabei in den Walzenkörper 4 integriert und nur ein Stift des Positionierelements 21 ragt über die versetzte Mantelfläche des Walzenkörpers 4 hinaus. Dieser Stift des Positionierelements 21 greift in eine Nut 22 ein, welche an der Innenseite des Fügestücks 34 eingebracht ist. Die Nut 22 (in Fig. 2 mit einer gestrichelten Linie angedeutet) ist dabei so in dem Fügestück 34 orientiert, dass sie in einem spitzen Winkel zur axialen Richtung ausgerichtet ist. Dadurch ergibt sich bei einer axialen Verschiebung des Positionierelements 21 bei der Betätigung des Verstellmechanismus 23 eine Winkelverstellung des Fügestücks 34 und damit des gesamten Spannrings 31 und mit diesem zusammen der Werkzeughülse 17. Zur Veranschaulichung ist die Ausrichtung der Nut 22 in Figur 2 durch eine gestrichelte Linie angedeutet. Die sich ergebende Justierbewegung j in Umfangsrichtung der Werkzeughülse 17 zur Winkelkorrektur der Werkzeughülse 17 ist durch einen Pfeil j dargestellt.

In Figur 3 ist eine alternative Ausführungsvariante der Rotationsprägeeinrichtung 1 dargestellt für die Verwendung von geschlossenen Werkzeughülsen 18. Die geschlossene Werkzeughülse 18 besitzt an einer ihrer runden Kanten eine Ausnehmung 19. Das Fügestück 34, welches mit dem Spannring 31 verbunden ist und zwischen Walzenkörper 4 und Spannring 31 eingeschoben ist, besitzt eine zur Ausnehmung 19 komplementäre Nase 35, wobei die Ausnehmung 19 der Werkzeughülse 18 beim Aufschieben der Werkzeughülse 18 auf den Spannring 31 in die Nase 35 eingreift, so dass die geschlossene Werkzeughülse 18 auf dem Spannring 31 fixiert wird. Die Aufspannung der Werkzeughülse 18 geschieht wie obenstehend beschrieben durch ein weiteres Aufschrauben (s) des Spanndeckels 36. Auch die Winkeleinstellung der Werkzeughülse 18 kann mit Hilfe einer wie obenstehend beschriebenen Verstelleinrichtung 20 erfolgen, indem die Verstelleinrichtung über eine Nut (mit einer gestrichelten Linie angedeutet) das Fügestück 34, damit den Spannring 31 und damit auch die Werkzeughülse 18 in Umfangsrichtung verdreht.

In Figur 4a ist eine erste Ausführungsvariante der Verstelleinrichtung 20 dargestellt. Die Verstelleinrichtung 20 besitzt dabei ein Schneckenrad-Stirnrad-Getriebe 25, 26. Das Schneckenrad 25 ist mit einem Innensechskant versehen, welcher durch eine Bohrung in dem Fügestück 34 von außen einfach zugänglich ist. Das Schneckenrad 25 greift in ein Stirnrad 26 ein, welches mit einer Außenverzahnung versehen ist. Die Außenverzahnung des Stirnrads 26 wiederum greift in eine Verzahnung 27 an der Innenseite des Fügestücks 34 ein. Durch das Zusammenwirken von Schneckenrad 25 und Stirnrad 26 wird eine sehr hohe Untersetzung und damit ein sehr genaues Einstellen der Position des Fügestücks 34 relativ zum Walzenkörper 4 ermöglicht.

In Figur 4b ist eine weitere Ausführungsvariante der Verstelleinrichtung 20 dargestellt, welche über einen Exzenter 24 verfügt. Der Exzenter 24 ist in den Walzenkörper 4 eingelassen und wird mittels eines Zapfens 28, welcher in eine Bohrung in den Walzenkörper 4 eingreift, drehbar gelagert. An seiner Oberfläche, welche in Figur 4b nicht zu sehen ist, besitzt der Exzenter 24 über einen Innensechskant, worüber eine Verdrehbewegung der Exzenterscheibe 24 von außerhalb der Rotationsprägeeinrichtung 1 eingeleitet werden kann. Die Exzenterscheibe 24 befindet sich dabei im Bereich eines Fügestücks 34. Das Fügestück 34 wurde dazu an seiner Innenseite mit einer Nut 39 versehen, durch welche die Exzenterscheibe 24 aufgenommen wird. In dem Fügestück 34 im Bereich der Nut 39 ist eine Langlochbohrung 39.1 eingebracht, welche in Figur 4b nur andeutungsweise zu erkennen ist. Die Langlochbohrung 39.1 stellt sicher, dass der Innensechskant (nicht dargestellt) der Exzenterscheibe 24 für den Maschinenbediener zugänglich bleibt. Eine Verdrehung der Exzenterscheibe 24 bewirkt, dass über die Nut 39 das Fügestück 34 relativ zum Walzenkörper 4 verschoben wird, wodurch eine Winkeleinstellung des Spannrings 31 und damit auch einer Werkzeughülse 17, 18 erfolgt.

### Bezugszeichenliste

- 1: Rotationsprägeeinrichtung
- 2: Patrize (Rotationsprägewerkzeug)
- 3: Matrize (Rotationsprägewerkzeug)
- 4: Walzenkörper der Patrize
- 5: Werkzeughülse der Patrize
- 6: Walzenkörper der Matrize
- 7: Mantelaußenfläche der Matrize
- 8: oberer Schutzkasten
- 9: unterer Schutzkasten
- 10: oberes Werkzeugführungselement 10.1 Werkzeugträger 10.2 Kugellager
- 11: unteres Werkzeugführungselement
- 12: obere Antriebswelle
- 13: untere Antriebswelle
- 14: Servomotor
- 15: obere Quertraverse
- 16: untere Quertraverse
- 17: geschlitzte Werkzeughülse
- 18: geschlossene Werkzeughülse
- 19: Ausnehmung

- 20: Verstelleinrichtung
- 21: Positionierelement
- 22: Nut
- 23: Verstellmechanismus
- 24: Exzenterscheibe
- 25: Schneckenrad
- 26: Stirnrad
- 27: Verzahnung
- 28: Zapfen

- 30: Spannsystem
- 31: Spannring
- 32: Elastomerring
- 33: Distanzring
- 34: Fügestück
- 35: Nase
- 36: Spanndeckel
- 37: Innengewinde
- 38: Außengewinde
- 39: Nut in Fügestück
- 39.1: Langloch

- s: Schraubbewegung zum Aufspannen
- j: Justierbewegung zur Winkeleinstellung

## Patentansprüche

1. Rotationsprägeeinrichtung (1) zum Prägen von flächenförmigen Materialien wie Bogen, Nutzen, Bahnen aus Papier, Karton, Kunststoff und Verbundmaterialien mit einer Antriebswelle (12) und mindestens einem darauf angebrachten Prägewerkzeug (2), wobei das Prägewerkzeug einen Walzenkörper (4), ein Spannsystem (30) und eine Werkzeughülse (17, 18) aufweist, wobei die Werkzeughülse (17, 18) mit dem Spannsystem (30) auf den Walzenkörper (4) gespannt ist,
**dadurch gekennzeichnet,**
**dass** das Spannsystem (30) mindestens einen Spannring (31) besitzt, welcher zwischen Walzenkörper (4) und Werkzeughülse (17, 18) angeordnet ist und, dass der mindestens eine Spannring (31) mit einer Verstelleinrichtung (20) in Eingriff steht zum Verdrehen (j) des mindestens einen Spannringes (31) zur Winkeleinstellung der Werkzeughülse (17, 18) um eine Rotationsachse des Prägewerkzeuges (2).

2. Rotationsprägeeinrichtung nach Anspruch 1,
**dadurch gekennzeichnet,**
**dass** die Verstelleinrichtung (20) ein insbesondere axial verschiebliches Positionierelement (21) aufweist und diesem ein insbesondere innerhalb des Walzenkörpers (4) angebrachter Verstellmechanismus (23) zugeordnet ist, wobei der Spannring (31) an seiner Innenfläche eine Nut (22) aufweist und das Positionierelement (21) in der Nut (22) verschieblich ist, wobei die Verschiebung eine Verstellung (j) des Spannringes (31) bewirkt.

3. Rotationsprägeeinrichtung nach Anspruch 1,
**dadurch gekennzeichnet,**
**dass** die Verstelleinrichtung (20) eine im Walzenkörper (4) gelagerte Exzenterscheibe (24) aufweist, deren Verdrehung eine Verstellung (j) des Spannringes (31) bewirkt.

4. Rotationsprägeeinrichtung nach Anspruch 1,
**dadurch gekennzeichnet,**
**dass** die Verstelleinrichtung (20) ein Schneckenrad-Stirnradgetriebe (25, 26) und der Spannring (31) an seiner Innenfläche eine Verzahnung (27) aufweisen, wobei eine Verdrehung des Schneckenrades (25) über das Stirnrad (26) und die Verzahnung (27) eine Verstellung (j) des Spannringes (31) bewirkt.

5. Rotationsprägeeinrichtung (1), nach einem der vorangehenden Ansprüche,
**dadurch gekennzeichnet,**
**dass** der Spannring (31) mindestens einen Elastomerring (32) aufweist, und das Spannsystem (30) weiterhin einen axial verschieblichen Spanndeckel (36) zum Pressen des mindestens einen Elastomerrings (32) besitzt.

6. Rotationsprägeeinrichtung nach Anspruch 5,
**dadurch gekennzeichnet,**
**dass** der Spannring (31) eine Mehrzahl von Elastomerringen (32) und jeweils zwischen zwei Elastomerringen (32) je einen insbesondere steifen Distanzring (33) besitzt.

7. Rotationsprägeeinrichtung nach Anspruch 5 oder 6,
**dadurch gekennzeichnet,**
**dass** der Walzenkörper (4) ein Außengewinde (38) und der Spanndeckel (36) ein komplementäres Innengewinde (37) aufweisen zum Aufschrauben (s) des Spanndeckels (36) auf den Walzenkörper (4).

8. Rotationsprägeeinrichtung nach einem der Ansprüche 5 bis 7,
**dadurch gekennzeichnet,**
**dass** als Elastomer für den mindestens einen Elastomerring (32) ein Acrylnitril-Butadien-Kautschuk gewählt wird.

9. Rotationsprägeeinrichtung nach einem der vorangehenden Ansprüche,
**dadurch gekennzeichnet,**
**dass** die Werkzeughülse (18) rohrförmig ist mit einer geschlossenen Mantelfläche.

10. Rotationsprägeeinrichtung nach einem der Ansprüche 1 bis 8,
**dadurch gekennzeichnet,**
**dass** die Werkzeughülse (17) rohrförmig ist mit einer geschlitzten Mantelfläche, und dass der Spannring (31) ein Fügestück (34) aufweist und die beiden Längskanten der Werkzeughülse (17) mit dem Fügestück (34) verbunden sind, insbesondere formschlüssig.

## Claims

1. A rotational embossment apparatus (1) for embossing flat materials such as sheets, panels, webs of paper, cardboard, plastics and composite materials, comprising a drive shaft (12) and at least one embossment tool (2) mounted thereon, wherein the embossment tool has a roller body (4), a clamping system (30) and a tool sleeve (17, 18), wherein the tool sleeve (17, 18) is clamped onto the roller body (4) by means of the clamping system (30),
**characterised in that**
the clamping system (30) has at least one clamping ring (31) disposed between the roller body (4) and the tool sleeve (17, 18), and
the at least one clamping ring (31) is in engagement with an adjustment means (20) for turning (j) the at least one clamping ring (31) to adjust the angle of the tool sleeve (17, 18) around a rotational axis of the embossment tool (2).

2. A rotational embossment apparatus in accordance with claim 1,
**characterised in that**
the adjustment means (20) has a preferably axially shiftable positioning member (21) associated with an adjustment mechanism (23) preferably installed within the roller body (4), wherein the clamping ring (31) has a groove (22) on its inner surface and the positioning member (21) is shiftable within that groove (22), wherein the shift effects an adjustment (j) of the clamping ring (31).

3. A rotational embossment apparatus in accordance with claim 1,
**characterised in that**
the adjustment means (20) has an eccentric disk (24) supported in the roller body (4), wherein a turning of the eccentric disk (24) results in an adjustment (j) of the clamping ring (31).

4. A rotational embossment apparatus in accordance with claim 1,
**characterised in that**
the adjustment means (20) has a worm-gear spur-gear transmission (25, 26) and the inner surface of the clamping ring (31) has a toothing (27), wherein a turning of the worm-gear (25) results in an adjustment (j) of the clamping ring (31) via the spur-gear (26) and the toothing (27).

5. A rotational embossment apparatus (1) in accordance with any of the preceding claims,
**characterised in that**
the clamping ring (31) has at least one elastomeric ring (31), and the clamping system (30) further includes an axially shiftable clamping bracket (36) for pressing the at least one elastomeric ring (32).

6. A rotational embossment apparatus in accordance with claim 5,
**characterised in that**
the clamping ring (31) includes a plurality of elastomeric rings (32) and a preferably stiff spacer ring (33) between any two of said elastomeric rings (32).

7. A rotational embossment apparatus in accordance with claim 5 or 6,
**characterised in that**
the roller body (4) has an external thread (38), and the clamping bracket (36) has a matching internal thread (37) to screw (s) the clamping bracket (36) onto the roller body (4).

8. A rotational embossment apparatus in accordance with any of claims 5 to 7,
**characterised in that**
an elastomer of the at least one elastomeric ring (32) is selected from acrylonitrile-butadiene rubber.

9. A rotational embossment apparatus in accordance with any of the preceding claims,
**characterised in that**
the tool sleeve (18) is tube-shaped, having a closed skin surface.

10. A rotational embossment apparatus in accordance with any of claims 1 to 8,
**characterised in that**
the tool sleeve (17) is tube-shaped, having a slitted skin surface, and that the clamping ring (31) has a fitting member (34), the two longitudinal edges of the tool sleeve (17) being connected with the fitting member (34) preferably by positive locking.

## Revendications

1. Dispositif de matriçage rotatif (1) pour le matriçage de matériaux de forme plate comme des feuilles, des flans, des bandes de papier, de carton, de matière plastique et de matériaux composites avec un arbre d'entraînement (12) et au moins un outil de matriçage (2) monté sur celui-ci, dans lequel l'outil de matriçage présente un corps de rouleau (4), un système de serrage (30) et une douille d'outil (17, 18), dans lequel la douille d'outil (17, 18) est serrée sur le corps de rouleau (4) avec le système de serrage (30), **caractérisé en ce que** le système de serrage (30) comporte au moins une bague de serrage (31), qui est disposée entre le corps de rouleau (4) et la douille d'outil (17, 18), et **en ce que** ladite au moins une bague de serrage (31) est en prise avec un dispositif de déplacement (20) pour faire tourner (j) ladite au moins une bague de serrage (31) pour le réglage d'angle de la douille d'outil (17, 18) autour d'un axe de rotation de l'outil de matriçage (2).

2. Dispositif de matriçage rotatif selon la revendication 1, **caractérisé en ce que** le dispositif de déplacement (20) présente un élément de positionnement (21) déplaçable en particulier axialement et un mécanisme de déplacement (23) logé en particulier à l'intérieur du corps de rouleau (4) lui est associé, dans lequel la bague de serrage (31) présente une rainure (22) à sa surface intérieure et l'élément de positionnement (21) peut glisser dans la rainure (22), dans lequel le glissement provoque un déplacement (j) de la bague de serrage (31).

3. Dispositif de matriçage rotatif selon la revendication 1, **caractérisé en ce que** le dispositif de déplacement (20) présente un disque excentrique (24) monté dans le corps de rouleau (4), dont la rotation provoque un déplacement (j) de la bague de serrage (31).

4. Dispositif de matriçage rotatif selon la revendication 1, **caractérisé en ce que** le dispositif de déplacement (20) présente un mécanisme à roue droite et roue à vis sans fin (25, 26) et la bague de serrage (31) présente une denture (27) sur sa surface intérieure, dans lequel une rotation de la roue à vis sans fin (25) provoque par la roue droite (26) et la denture (27) un déplacement (j) de la bague de serrage (31).

5. Dispositif de matriçage rotatif (1) selon l'une quelconque des revendications précédentes, **caractérisé en ce que** la bague de serrage (31) présente au moins une bague élastomère (32), et le système de serrage (30) comporte en outre un couvercle de serrage (36) déplaçable axialement pour le serrage de ladite au moins une bague élastomère (32).

6. Dispositif de matriçage rotatif selon la revendication 5, **caractérisé en ce que** la bague de serrage (31) comporte une multiplicité de bagues élastomères (32) et chaque fois entre deux bagues élastomères (32) une bague d'écartement notamment rigide (33).

7. Dispositif de matriçage rotatif selon la revendication 5 ou 6, **caractérisé en ce que** le corps de rouleau (4) présente un filet extérieur (38) et le couvercle de serrage (36) présente un filet intérieur complémentaire (37) pour le vissage (s) du couvercle de serrage (36) sur le corps de rouleau (4).

8. Dispositif de matriçage rotatif selon l'une quelconque des revendications 5 à 7, **caractérisé en ce que** l'on choisit comme élastomère pour ladite au moins une bague élastomère (32) un caoutchouc butadiène-acrylonitrile.

9. Dispositif de matriçage rotatif selon l'une quelconque des revendications précédentes, **caractérisé en ce que** la douille d'outil (18) est de forme tubulaire avec une surface latérale fermée.

10. Dispositif de matriçage rotatif selon l'une quelconque des revendications 1 à 8, **caractérisé en ce que** la douille d'outil (17) est de forme tubulaire avec une surface latérale fendue, et **en ce que** la bague de serrage (31) présente une pièce de jonction (34) et les deux côtés longitudinaux de la douille d'outil (17) sont assemblés avec la pièce de jonction (34), en particulier par emboîtement.
